# FASCICULE DE BREVET EUROPEEN

(11) **EP 0 071 519 B1**
(45) Date de publication et mention de la délivrance du brevet: **12.06.1985**
(21) Numéro de dépôt: 82401356.9
(22) Date de dépôt: 21.07.1982
(51) Int. Cl.: D03D 47/23

(54) **Pince de sortie pour l'insertion de la trame dans la foule d'une machine à tisser sans navette**
Abnehmergreifer zum Einführen der Schlussfäden in das Webfach einer schützenlosen Webmaschine
Withdrawing carrier for the insertion of the weft in the shed of a shuttleless loom

(30) Priorité: 28.07.1981 FR 8114602
(43) Date de publication de la demande: 09.02.1983
(73) Titulaire: SOCIETE ALSACIENNE DE CONSTRUCTIONS MECANIQUES DE MULHOUSE, F-68054 Mulhouse Cedex (FR)
(72) Inventeur: Scherrer, Pascal, F-68100 Mulhouse (FR); Juillard, Yves, F-68100 Mulhouse (FR)
(74) Mandataire: Loriot, Jacques

## Description

L'invention concerne les pinces de sortie pour l'insertion de la trame dans une machine à tisser sans navette, du type dans lequel le fil est pincé entre deux facettes portées, respectivement, par une partie fixe et une partie mobile, l'une de ces parties affectant la forme d'un crochet, lesdites facettes étant inclinées par rapport au plan de déplacement de la partie mobile.

On connaît déjà des pinces de ce type, par exemple par le brevet américain No 4226265 qui décrit un mode de réalisation dans lequel le pincement du fil est dû au coincement des facettes inclinées précitées. Il en résulte que, si l'angle d'inclinaison desdites facettes est trop grand, compte tenu des caractéristiques de certains fils par exemple, le fil est insuffisamment serré; tandis qu'au contraire, si cet angle est trop petit, les forces de coincement en jeu risquent d'entraver l'ouverture de la pince pour la libération du fil, d'autant plus que, dans le mode de réalisation décrit, la partie en forme de crochet est la partie fixe, tandis qu'une extrémité de la partie mobile est sollicitée contre ledit crochet par l'action d'un ressort en vue d'assurer le coincement du fil, de sorte que la partie fixe relativement longue peut ne pas présenter toute la rigidité désirée et, par conséquent, risquer de suivre la partie mobile en empêchant la pince de s'ouvrir à l'instant où le fil devrait être libéré.

Le brevet français No 2040443 montre aussi une pince du type en question dans laquelle le crochet est monté à pivotement sur le corps et est soumis à l'action d'un ressort agissant dans le sens de la fermeture de la pince; il n'est pas question de facettes inclinées susceptibles de produire un effet de coincement, c'est-à-dire que le fil est soumis seulement à une action de pinçage, ce qui implique une force relativement grande du ressort et, par conséquent, également un risque de déformation de la pince susceptible d'entraver son ouverture correcte.

Le but de l'invention est de réaliser une pince du type en question qui ne présente pas les inconvénients précités des systèmes qu'on vient de rappeler.

A cet effet, suivant l'invention, le crochet est porté par la partie mobile constituée par un levier pivotant en un point intermédiaire de sa longueur, l'une des extrémités de ce levier portant le crochet, tandis que l'autre est soumise à l'action d'une came de commande positive d'ouverture de la pince à l'encontre de la force d'un ressort de fermeture.

Grâce à cette structure particulière, on réalise une pince très rigide, précise et d'une grande sûreté de fonctionnement. En effet, non seulement les facettes inclinées sont capables d'assurer une bonne prise du fil, mais, étant donné que le crochet est porté par la partie mobile de la pince, on bénéficie de la pression du fil contre le crochet pour accentuer la force qui provoque sa fermeture. Par ailleurs, l'action directe de la came sur le levier mobile assure une ouverture sans défaillance.

La description qui suit, ainsi que les figures annexées feront mieux comprendre l'intérêt de l'invention.
La fig. 1 représente, vue de dessus, une pince conforme à l'invention.
La fig. 2 montre la même pince vue de côté.
La fig. 3 montre la section de l'aiguille porte- pince.
La fig. 4 est une coupe dans la zone de pincement (section AA de la fig. 1).
La fig. 5 est une vue de détail de l'extrémité active de la partie fixe de la pince.

La pince faisant l'objet de la présente invention se compose de deux pièces: le corps 1, fixe, solidaire de l'aiguille 2 et une partie mobile 3. Ces deux pièces sont liées en rotation par un axe 4 qui traverse le corps 1 et qui est rivé en 5 pour retenir la pièce 3.

Le corps de pince 1 se compose d'une partie l' affectant la forme d'une équerre qui épouse les parois internes 9 et 10 de l'aiguille 2 (fig. 3). Sur la représentation de la fig. 1, les deux composants 1 ' et 2 sont réunis par des vis 11 et 11', mais tous autres systèmes connus tels que collage, rivetage, etc., peuvent être utilisés. Une lame de ressort 12 dont le rôle sera précisé ci-dessous est fixée à la pièce 1 par des vis 13.

Le corps de pince 1 se termine par une partie 15 qui est la partie active pour le pincement du fil et qui coopère avec un crochet 14 porté par la partie mobile 3.

En fonctionnement, la pince se déplace suivant les directions 6-6', comme représenté sur la fig. 1, entre le peigne P et la façure F à partir de laquelle se forme le tissu T. Les fils de chaîne 7-7'ont également été représentés sur la fig. 1.

La partie active 15 de la pince (fig. 5) présente une arête longitudinale 101, tournée vers la façure F et une arête 101' opposée à la première et qui limite l'une des facettes 102 de pincement du fil 19. Cette facette de pincement, qui coopère avec une facette correspondante opposée 16 prévue dans le crochet 14, présente deux inclinaisons: l'une par rapport au sens longitudinal de la pince qui donne à l'extrémité 15 de la pièce fixe une configuration de coin et l'autre par rapport au plan de déplacement de la partie mobile. Dans la réalisation décrite, la valeur de cette dernière inclinaison est d'enviorn 20° (fig. 4). Cette valeur est définie comme sensiblement égale ou supérieure à la valeur angulaire limite permettant l'irréversibilité du coin formé dans la rainure 14' du crochet 14 par la partie 15 et le fil inséré 19. Cet angle est fonction du coefficient de frottement des surfaces en contact, c'est-à-dire de la nature du matériau constituant les parties fixe et mobile de la pince et aussi de la nature du fil. La liaison entre la facette droite 103 et la facette inclinée 102 est réalisée par une courbe 104 qui forme, avec la courbe correspondante du crochet 14, l'ouverture d'insertion du fil 19. La zone 104 peut présenter une inclinaison supérieure à celle de la facette de pincement 102 pour faciliter l'insertion des fils les plus gros.

L'extrémité de la partie mobile 3 opposée au crochet 14 s'appuie sur la lame de ressort 12. Elle comporte une partie 17 formant rampe, suivie d'une partie 18 sensiblement horizontale dans la position de fonctionnement de la pince.

La pince qui vient d'être décrite et qui circule dans la foule avec la pointe 22 du crochet 14 tour- néevers le peigne P fonctionne comme suit: sensiblement au milieu de la laize, le fil de trame 19 amené par une pince d'entrée (non représentée) est introduit entre les facettes 16 et 102, respectivement de la partie mobile 3 et de la partie fixe 1. Le brin tendu 19' du fil 19 qui est encore relié à la réserve de trame (non représentée), passe sur le crochet 14 et contribue à l'appliquer sur la partie fixe en regard, renforçant la fermeture de la pince qui est assurée par le ressort 12.

Quand la pince a reculé jusqu'à ce que le crochet 14 arrive au niveau de la lisière, un galet fixe par rapport au bâti de la machine (non représenté) agit progressivement sur la rampe 17, puis appuie sur la partie 18 de la pièce moible 3 et la fait basculer à l'encontre du ressort 12 autour de l'axe 4 sensiblement dans un plan perpendiculaire au plan du crochet 14, suivant la direction D indiquée par une flèche sur la fig. 4. Le crochet 14 se soulève et libère le fil 19. Afin d'accroître la précision du mouvement de la partie mobile 3, celle-ci est guidée entre deux blocs de matière plastique 20, 21, fixés au corps de pince 1.

Grâce au fait que le crochet est porté par la partie mobile de la pince et que le serrage du fil s'effectue entre deux facettes inclinées, on peut réaliser une pince plus rigide, donc d'un fonctionnement plus sûr, et plus légère que les pinces connues jusqu'à présent.

Il a été dit ci-dessus que la description qui précède s'applique au cas où la pointe 22 du crochet 14 est tournée du côté du peigne de la machine à tisser. Cependant, cette pince peut également fonctionner si elle est réalisée avec la pointe 22 du crochet 14 tournée du côté de la façure. Dans ce cas, il peut être avantageux que le plan du crochet 14 soit sensiblement parallèle à la nappe supérieure de la foule et que l'axe d'articulation 4 soit incliné de façon que la partie mobile 3 se déplace suivant un plan qui est oblique par rapport au plan perpendiculaire au plan du crochet 14.

## Revendications

1. Pince de sortie pour l'insertion de la trame dans une machine à tisser sans navette, dans laquelle le fil (19) est pincé entre deux facettes (102, 16) portées respectivement par une partie fixe (15) et une partie mobile (3), l'une de ces parties affectant la forme d'un crochet (14), lesdites facettes étant inclinées par rapport au plan de déplacement de la partie mobile, caractérisée en ce que le crochet (14) est porté par la partie mobile (3) constituée par un levier pivotant en un point (4) intermédiaire de sa longueur, l'une des extrémités de ce levier portant le crochet, tandis que l'autre (18) est soumise à l'action d'une came de commande positive d'ouverture de la pince à l'encontre de la force d'un ressort de fermeture (12).

2. Pince suivant la revendication 1, caractérisée en ce que le fil pincé (19) s'appuie contre le crochet (14) et renforce l'action de fermeture due au ressort (12).

## Patentansprüche

1. Abnehmergreifer zum Einführen des Schussfadens in einer schützenlosen Webmaschine, bei dem der Faden (19) zwischen zwei Flächen (102, 16) eingeklemmt wird, die von einem festen Teil (15) bzw. einem beweglichen Teil (3) getragen sind, wobei eines der Teile der Form eines Hakens (14) zugeordnet ist und die Flächen bezüglich der Bewegungsebene des beweglichen Teiles geneigt sind, dadurch gekennzeichnet, dass der Haken (14) von dem beweglichen Teil (3) getragen ist, das von einem Hebel gebildet wird, der in einem dazwischenliegenden Punkt (4) seiner Länge schwenkbar ist, wobei das eine Ende des Hebels den Haken trägt, während das andere Ende (18) der Einwirkung einer wirkungsvollen Steuerkurve zum Öffnen des Greifers gegen die Kraft einer Schliessfeder (12) ausgesetzt ist.

2. Abnehmergreifer nach Anspruch 1, dadurch gekennzeichnet, dass sich der eingeklemmte Faden (19) gegen den Haken abstützt und die Schliesswirkung aufgrund der Feder (12) verstärkt.

## Claims

1. Withdrawing gripper for the insertion of the weft into a shuttle-less loom, in which the thread (19) is gripped between two faces (102, 16), respectively supported by a fixed part (15) and a movable part (3), one of said parts assuming the form of a hook (14), said faces being inclined with respect to the displacement plane of the movable part, characterized in that the hook (14) is carried by the movable part (3) constituted by a lever pivoting at a point (4) mid-length thereof, one of the ends of said lever carrying the hook, whilst the other (18) is subject to the action of a cam, which positively controls the opening of the gripper in opposition to the tension of a closing spring (12).

2. Withdrawing gripper according to Claim 1, characterized in that the gripper thread (19) bears against the hook (14) and reinforces the closing action due to spring (12).
